# EUROPÄISCHE PATENTANMELDUNG

(11) **EP 2 937 185 A1**
(43) Veröffentlichungstag der Anmeldung: **28.10.2015**
(21) Anmeldenummer: 14165393.1
(22) Anmeldetag: 22.04.2014
(51) Int. Cl.: B25D 11/12, B25D 17/06

(54) **Handwerkzeugmaschine**

(71) Anmelder: HILTI Aktiengesellschaft, 9494 Schaan (LI)
(72) Erfinder: Hammerstingl, Stefan, 81375 München (DE)
(74) Vertreter: Hilti Aktiengesellschaft Corporate Intellectual Property

(57) **Zusammenfassung**

Die erfindungsgemäße Handwerkzeugmaschine **1** hat eine Werkzeugaufnahme **2** zum Aufnehmen eines Werkzeugs **4** längs einer Arbeitsachse **11.** Ein pneumatisches Schlagwerk **6** hat einen durch einen senkrecht zur Arbeitsachse **11** orientierten Boden **17** abgeschlossenen, topfförmigen Erreger **14,** einen in dem Erreger **14** angeordneten kolbenförmigen Schläger **18** und eine zwischen in dem Erreger **14** dem Schläger **18** und dem Boden **17** abgeschlossene pneumatische Kammer **19.** Ein Exzenter **22** ist von einem Motor **5** um eine Drehachse **23** angetrieben. Ein Exzenterfinger **24** ist einem Kurbelradius **25** von der Drehachse **23** beabstandet. Der Exzenterfinger **24** koppelt an einen Angriff **27** an dem topfförmigen Erreger **14** an. Ein Abstand **28** des Angriffs **27** von dem Boden **17** ist doppelt bis sechsfach so lang wie der Kurbelradius **25.**

## Beschreibung

### GEBIET DER ERFINDUNG

Die vorliegende Erfindung betrifft eine meißelnde Handwerkzeugmaschine, insbesondere mit einem elektro-pneumatischen Schlagwerk.

US 2010/0012337 offenbart einen Schlaghammer mit einem Elektromotor und einem pneumatischen Schlagwerk. Das Schlagwerk hat einen topfförmigen Erreger, der von einem Exzenterrad längs einer Schlagachse vor- und zurückbewegt wird. Das Exzenterrad greift an einer Mantelfläche des Erregers an. Ein kolbenförmiger Schläger ist in dem Erreger eingesetzt. Zwischen dem Boden des Erregers und dem Schläger ist eine pneumatische Kammer abgeschlossen, die eine den Schläger an den Erreger ankoppelnde Luftfeder bildet.

### OFFENBARUNG DER ERFINDUNG

Die erfindungsgemäße Handwerkzeugmaschine hat eine Werkzeugaufnahme zum Aufnehmen eines Werkzeugs längs einer Arbeitsachse. Ein pneumatisches Schlagwerk hat einen durch einen senkrecht zur Arbeitsachse orientierten Boden abgeschlossenen, topfförmigen Erreger, einen in dem Erreger angeordneten kolbenförmigen Schläger und eine zwischen in dem Erreger dem Schläger und dem Boden abgeschlossene pneumatische Kammer. Ein Exzenter ist von einem Motor um eine Drehachse angetrieben. Ein Exzenterfinger ist einem Kurbelradius von der Drehachse beabstandet. Der Exzenterfinger koppelt an einen Angriff an dem topfförmigen Erreger an. Ein Abstand des Angriffs von dem Boden ist doppelt bis sechsfach so lang wie der Kurbelradius.

Der Exzenterfinger ist nahe des Schlagpunkts, wenn der Schläger in dem Schlagpunkt auf einen Döpper oder das Werkzeug aufschlägt. Dies begünstigt die Stabilität und Laufruhe des Erregers bei dem seitlichen außeraxialen Angriff. Die Drehachse ist vorzugsweise zwischen dem ein- und zweifachen des Kurbelradius vor dem Schlagpunkt angeordnet.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. eines des Bohrers **4,** eingesetzt werden kann. Einen primären Antrieb des Bohrhammers **1** bildet ein Motor **5,** welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen. Das Schlagwerk **6** und vorzugsweise die weiteren Antriebskomponenten sind innerhalb eines Maschinengehäuses **13** angeordnet.

Das Schlagwerk **6** ist ein pneumatisches Schlagwerk **6.** Ein Erreger **14** ist in einer ein oder mehrteiligen Führungshülse **15** längs der Arbeitsachse **11** geführt. Der Erreger **14** ist topfförmig ausgebildet. Der Erreger **14** setzt sich im Wesentlichen aus einem zylindrischen Rohr **16** und einem das Rohr **16** verschließenden Boden **17** zusammen. Ein kolbenförmiger Schläger **18** des Schlagwerks **6** ist in den Erreger **14** eingesetzt. Der Schläger **18** kann in dem Erreger 14 längs der Arbeitsachse **11** gleiten. Der Schläger **18** schließt luftdicht mit dem Rohr **16** ab, so dass sich zwischen dem Erreger **14** und dem Boden **17** eine pneumatische Kammer **19** ausbildet. Der Schläger **18** schlägt in Schlagrichtung **12** auf eine Schlagfläche **20** eines Döppers **21** auf. Der Döpper **21** überträgt den Schlag auf den Bohrer **4.** Der Döpper **21** hat im Betrieb eine definierte Stellung, so dass die Schlagfläche **20** des Döppers **21** einen Schlagpunkt des Schlägers **18** festlegt.

Der Erreger **14** wird von einem Exzenter **22** längs der Arbeitsachse **11** periodisch vor- und zurückbewegt. Der Exzenter **22** ist über ein Getriebe mit dem Motor **5** gekoppelt. Der Exzenter **22** ist hat beispielsweise eine Scheibe, die um eine Drehachse **23** von dem Motor **5** gedreht wird. Auf der Scheibe ist ein Exzenterfinger **24** um einen Kurbelradius **25** versetzt zu der Drehachse **23** angeordnet. Der Exzenterfinger **24** greift über ein Pleuel **26** an einen Angriff **27,** z.B. einen Zapfen, an dem Erreger **14** an. Die periodische Bewegung des Erregers **14** überträgt die pneumatische Kammer **19** auf den Schläger **18.** Der Schläger **18** oszilliert längs der Arbeitsachse **11** zwischen dem Schlagpunkt, in welchem der Schläger **18** auf den Döpper **21** aufschlägt, und einem Wendepunkt, in welchem die pneumatische Kammer **19** stark komprimiert ist. Der Erreger **14** erreicht auf Grund der Dynamik des pneumatischen Schlagwerks **6** seine in Schlagrichtung **12** am weitesten vorgerückte Stellung in etwa, wenn der Schläger **18** im Schlagpunkt ist.

Der Angriff **27** des Erregers **14** ist einseitig, asymmetrisch und versetzt zu der Arbeitsachse **11.** Entsprechend übt der Exzenter **22** ein Drehmoment auf den Erreger **14** aus. Die Belastungen sind abhängig von der Phase des Schlagwerks **6.** Während des Schlags ist das Drehmoment gering, da hierbei typischerweise der Erreger **14** den vorderen Wendepunkt erreicht hat. Die höchsten Belastungen treten auf, wenn der Erreger **14** auf halben Weg vor dem Wendepunkt ist. Der Erreger **14** hat hier die höchste Geschwindigkeit, die pneumatische Kammer **19** ist am stärksten komprimiert und demzufolge wird der Schläger **18** am stärksten beschleunigt. Die Gegenkraft wird in den Exzenter **22** eingeleitet. Der Exzenterfinger **24** ist in der Stellung außerhalb der von der der Drehachse **23** und der Arbeitsachse **11** aufgespannten Ebene, woraus eine hohe Querbelastung resultiert. Die Anordnung des Exzenters **22** ermöglicht die Führungshülse **15** so anzuordnen, dass diese die Querbelastungen auffängt. Die Führungshülse **15** umschließt vorzugsweise ringförmig das Raumvolumen, in welchem sich der Schläger **18** im Wendepunkt befindet. Die Drehachse **23** des Exzenters **22** liegt dazu zwischen ein und zwei Kurbelradien **25** in Schlagrichtung **12** vor dem Schlagpunkt. Bei der dargestellten Ausführungsform mit einem Pleuel **26** ergibt sich, dass der Angriff **27** zwischen dem vier- und sechsfachen des Kurbelradius **25** von dem Boden **17** entfernt ist. Alternativ zu einem Pleuel **26** kann der Erregerzylinder ein quer zur Arbeitsachse **11** verlaufendes Langloch als Angriff **27** aufweisen, hierbei ist, ohne dem Pleuel **26,** der Abstand **28** etwa das doppelte bis vierfache des Kurbelradius **25.**

Die Abtriebswelle **7** ist in Schlagrichtung **12** nach dem Erreger **14** angeordnet. Die Abtriebswelle **7** kann beispielsweise ein auf ihr angeordnetes Kegelrad **29** aufweisen, welches mit einem von dem Motor **5** angetriebenen Kegelrad **30** kämmt. Eine Überlastkupplung kann in die Abtriebswelle **7** integriert sein. Beispielsweise überträgt das Kegelrad **29** ein Drehmoment mittelbar über eine Scheibe auf die Abtriebswelle **7.** Die Scheibe sich bei einer erhöhten Drehmoment von dem Kegelrad **29** lösen, beispielsweise durch eine axiale Auslenkung gegen eine Feder **31.**

Der Motor **5** ist senkrecht zu der Arbeitsachse **11** orientiert, d.h. die Motorachse **30** ist senkrecht zu der Arbeitsachse **11.** Vorzugsweise liegt die Motorachse **32** nahe einer Ebene senkrecht zu der Arbeitsachse **11,** welche durch den Schlagpunkt verläuft. Der Abstand ist geringer als ein Kurbelradius **25.**

## Patentansprüche

1. Handwerkzeugmaschine (1) mit
einer Werkzeugaufnahme (2) zum Aufnehmen eines Werkzeugs (4) längs einer Arbeitsachse (11),
einem pneumatischen Schlagwerk (6), das einen durch einen senkrecht zur Arbeitsachse (11) orientierten Boden (17) abgeschlossenen, topfförmigen Erreger (14), einen in dem Erreger (14) angeordneten kolbenförmigen Schläger (18) und eine zwischen in dem Erreger (14) dem Schläger (18) und dem Boden (17) abgeschlossene pneumatische Kammer (19) aufweist,
einem Motor (5),
einem Exzenter (22), der um eine Drehachse (23) von dem Motor (5) angetrieben ist und einen Exzenterfinger (24) in einem Kurbelradius (25) von der Drehachse (23) aufweist, wobei der Exzenterfinger (24) in einen Angriff (27) an dem topfförmigen Erreger (14) ankoppelt,
**dadurch gekennzeichnet, dass**
ein Abstand (28) des Angriffs (27) von dem Boden (17) doppelt bis sechsfach so lang wie der Kurbelradius (25) ist.

2. Handwerkzeugmaschine (1) nach Anspruch 1, **dadurch gekennzeichnet, dass** der Angriff (27) einseitig, an einer Außenseite eines Rohrs (16) des topfförmigen Erregers (14) ist.

3. Handwerkzeugmaschine nach Anspruch 1 oder 2, **dadurch gekennzeichnet, dass** der Schläger (18) in einem Schlagpunkt in Schlagrichtung (12) auf einen Döpper (21) oder das Werkzeug (4) aufschlägt und die Drehachse (23) um weniger als das zweifache des Kurbelradius (25) in Schlagrichtung (12) vor dem Schlagpunkt angeordnet ist.

4. Handwerkzeugmaschine (1) nach einem der vorhergehenden Ansprüche, **dadurch gekennzeichnet, dass** ein Pleuel (26) den Exzenterfinger (24) mit dem Angriff (27) verbindet.
